# EUROPÄISCHE PATENTSCHRIFT

(11) **EP 2 676 009 B1**
(45) Veröffentlichungstag und Bekanntmachung des Hinweises auf die Patenterteilung: **15.04.2015**
(21) Anmeldenummer: 12708655.1
(22) Anmeldetag: 23.01.2012
(51) Int. Cl.: F01L 1/047

(54) **BETÄTIGUNGSMODUL FÜR MINDESTENS EIN GASWECHSELVENTIL EINER BRENNKRAFTMASCHINE**
ACTIVATION MODULE FOR AT LEAST ONE GAS EXCHANGE VALVE OF AN INTERNAL COMBUSTION ENGINE
MODULE D'ACTIONNEMENT POUR AU MOINS UNE SOUPAPE D'ÉCHANGE DES GAZ D'UN MOTEUR À COMBUSTION INTERNE

(30) Priorität: 19.02.2011 DE 102011011803
(43) Veröffentlichungstag der Anmeldung: 25.12.2013
(73) Patentinhaber: Volkswagen Aktiengesellschaft, 38440 Wolfsburg (DE)
(72) Erfinder: HARTEL, Kai, 31275 Lehrte (DE); SCHILLER, Heino, 38106 Braunschweig (DE); WAWRIK, Norman, 06925 Annaburg (DE); DUSSENPOND, Hannes, 38104 Braunschweig (DE); KRIETE, Jens, 38176 Wendeburg (DE); GEBAUER, Klaus, 38259 Salzgitter (DE); GEHL, Oswald, 38239 Salzgitter (DE)
(86) Internationale Anmeldenummer: PCT/EP2012/000284
(87) Internationale Veröffentlichungsnummer: WO 2012/110191

(56) Entgegenhaltungen:
- WO-A1-2004/083611
- DE-A1- 10 331 089
- DE-A1- 19 807 675
- DE-A1-102004 021 376
- DE-A1-102006 005 333
- DE-A1-102006 059 188
- DE-A1-102009 014 517

## Beschreibung

Die Erfindung betrifft ein Betätigungsmodul für mindestens ein Gaswechselventil einer Brennkraftmaschine gemäß dem Oberbegriff des Patentanspruchs 1 der Erfindung. Die Erfindung betrifft ferner ein Verfahren zum Zusammenbau eines Betätigungsmoduls für mindestens ein Gaswechselventil einer Brennkraftmaschine gemäß dem Oberbegriff des Patentanspruchs 8.

Aus der DE 198 07 675 A1 ist ein Zylinderkopf für eine Brennkraftmaschine mit wenigstens einer Nockenwelle bekannt. Zur möglichst reibungsarmen Lagerung der Nockenwelle ist eine einem Antriebsrad für die Nockenwelle unmittelbar benachbarte Lagerstelle im Bereich eines äußeren Steges als Wälzlager, beispielsweise Kugellager, ausgebildet und die weiteren Lagerstellen sind als Gleitlager gefertigt. Optional ist auch das Lager, welches vom Antriebsrad am weitesten entfernt ist, ebenfalls als Wälzlager, beispielsweise Kugellager, hergestellt.

Aus der DE 103 31 089 A1 ist eine Zylinderkopfhaube für eine Brennkraftmaschine mit mindestens einer Nockenwelle bekannt, wobei die Nockenwelle durch wenigstens eine Lagerbrücke entlang einer Lagergasse für die Nockenwelle in der Zylinderkopfhaube hindurch ragt. Die Lagerbrücken weisen jeweils eine Öffnung auf, die die Nockenwelle vollständig umschließt. Die Lagerbrücken sind ungeteilt, wobei die Lagerung ein Wälzlager, beispielsweise ein Kugellager, zur Lagerung der Nockenwelle aufweisen kann. Zur Montage wird die Nockenwelle unter eine Temperatur der Zylinderkopfhaube gekühlt und in die Bohrungen der Lagerbrücken sowie in vorgefertigte Nocken eingepasst. Eine Montagehilfe sorgt für eine korrekte Ausrichtung der Nocken, insbesondere für den richtigen Abstand und die vorbestimmte Verdrehung derselben. Die Nocken sind zwischen den ungeteilten Lagerbrücken angeordnet.

Aus der DE 10 2006 059 188 A1 ist ein Aktuator zur Positionierung eines Stellglieds eines variablen Ventiltriebs einer Brennkraftmaschine mit einer Zylinderkopfhaube und einer außenverzahnten Nockenwelle bekannt. Auf der Nockenwelle ist mindestens ein Nockenstück angeordnet, welches ein Lagerelement aufweist, das in einer Lagerbrücke radial zwischen der Nockenwelle und der Lagerfläche angeordnet ist. Überdies ist aus der DE 10 2009 014 517 A1 ein Ventiltrieb für Gaswechselventile einer Brennkraftmaschine mit verschiebbarem Nockenwellengeberrad bekannt.

Die DE 10 2006 005 333 A1 offenbart einen Ventiltrieb, der in einer Zylinderkopfhaube verbaut ist. Der Ventiltrieb soll bei einer Brennkraftmaschine eingesetzt werden und umfasst eine Antriebswelle mit darauf befindlichen Nocken. Die Antriebswelle wird in Lagern gehalten, die weitgehend in Richtung einer Gaswechselventillängsachse schiebbeweglich geführt sind. Die Lager sind zweigeteilt, die Einzelteile sind miteinander verschraubt.

Der Erfindung liegt die Aufgabe zugrunde, ein Betätigungsmodul und ein Verfahren der oben genannten Art dahingehend zu verbessern, dass eine einfache und kostengünstige Montage erzielt wird und eine Variation des Nockenhubes möglich ist.

Diese Aufgabe wird erfindungsgemäß durch ein Betätigungsmodul der oben genannten Art mit den in Anspruch 1 gekennzeichneten Merkmalen und durch ein Verfahren der oben genannten Art mit in Anspruch 8 angegebenen Verfahrensschritten gelöst. Vorteilhafte Ausgestaltungen der Erfindung sind in den weiteren Ansprüchen beschrieben.

Dazu ist ausgehend von einem Betätigungsmodul für mindestens ein Gaswechselventil einer Brennkraftmaschine mit einer Zylinderkopfhaube und mindestens einer Nockenwelle, insbesondere Zahnwelle, mit mindestens einem auf der Nockenwelle angeordneten Nockenstück, wobei die Zylinderkopfhaube zum Lagern der Nockenwelle mindestens eine geteilte Lagerbrücke aufweist, die eine Lagerbasis und einen Lagerdeckel aufweist, die jeweils eine Lageröffnung mit radial innen liegender Lagerfläche ausbilden, vorgesehen, und wobei mindestens ein Nockenstück ein Lagerelement aufweist, welches in einer der mindestens einen geteilten Lagerbrücke radial zwischen der Nockenwelle und der Lagerfläche angeordnet ist.

Dies hat den Vorteil, dass die Lagerung der Nockenwelle und der Nockenstücke unabhängig ist und gleichzeitig durch die Teilung der Lagerbrücken unabhängig von einem Gehäuse der Zylinderkopfhaube dieses Gehäuse nicht geteilt ausgebildet sein muss, so dass eine einfache Abdichtung der Zylinderkopfhaube möglich ist.

Eine besonders einfache Herstellung und Montage erzielt man dadurch, dass mindestens ein Lagerelement und ein Nockenstück einstückig miteinander ausgebildet sind.

Zum zusätzlichen Lagern der Nockenwelle bzw. Zahnwelle weist die Zylinderkopfhaube mindestens eine ungeteilte Lagerstelle auf.

Eine Reduzierung von Reibungskräften innerhalb eines ungeteilten Lagers der Nocken- bzw. Zahnwelle erzielt man dadurch, dass in mindestens einer ungeteilten Lagerstelle ein Wälzlager, insbesondere ein Kugellager, angeordnet ist.

Eine besonders zuverlässige und funktionssichere Ausführung des Betätigungsmoduls erzielt man dadurch, dass die Nockenwelle eine verzahnte Antriebswelle aufweist, wobei diese in einer ungeteilten Lagerstelle gelagert ist.

Ein Ventilumschaltsystem erzielt man dadurch, dass mindestens ein Nockenstück derart ausgebildet und angeordnet ist, dass dieses auf der Nocken- bzw. Zahnwelle axial verschiebbar ist.

Eine einfache Montage erzielt man dadurch, dass die Lagerbasis einstückig mit der Zylinderkopfhaube ausgebildet ist.

Weiterhin sind bei einem Verfahren der oben genannten Art erfindungsgemäß folgende Schritte vorgesehen,
(a) Einlegen aller Nockenstücke mit Lagerelementen in eine jeweilige geteilte Lagerbrücke;
(b) Einschieben der Nocken- bzw. Zahnwelle durch die Lagerelemente.

Dies hat den Vorteil, dass auf einfache und kostengünstige Weise ein schaltbarer Ventiltrieb in einer Zylinderkopfhaube montierbar ist, die sowohl geteilte Lagerbrücken als auch ungeteilte Lagerstellen aufweist.

Eine lagerichtige Montage der Nockenstücke erzielt man dadurch, dass während oder nach Schritt (a) die Nockenstücke ausgerichtet werden.

Zum mechanischen Zurückhalten der Nockenstücke in den geteilten Lagerbrücken sowie zum Vervollständigen der Lagerstellen in den Lagerbrücken wird vor oder nach Schritt (b) mindestens ein Lagerdeckel auf einer jeweiligen Lagerbasis befestigt.

Eine reibungsarme Lagerung der Nockenwelle an mindestens einer ungeteilten Lagerstelle erzielt man dadurch, dass vor Schritt (a) mindestens ein Wälzlager, insbesondere ein Kugellager, auf mindestens eine Nockenwelle an einer Stelle aufgepresst wird, die nach Schritt (b) im Bereich der ungeteilten Lagerstelle angeordnet ist.

Eine einfache Montage einer gebauten Nockenwelle mit mindestens einem axial auf der Nockenwelle verschiebbaren Nockenstück erzielt man dadurch, dass nach Schritt (a) und vor Schritt (b) ein Betätigungsmechanismus für ein auf der Nockenwelle axial verschiebbares Nockenstück montiert wird.

Eine fixierte Halterung der Nockenstücke zum axialen Einschieben der Nockenwelle erzielt man dadurch, dass in Schritt (a) die Nockenstücke jeweils in eine Lagerbasis eingelegt werden.

Eine besondere Form dieser gebauten Nockenwelle erzielt man dadurch, dass nach Schritt (b) mindestens ein Nockenstück drehfest mit der Nockenwelle verbunden, insbesondere verstiftet, wird.

Die Erfindung wird im Folgenden anhand der Zeichnung näher erläutert. Diese zeigt in
- Fig. 1: eine beispielhafte Ausführungsform eines erfindungsgemäßen Betätigungsmoduls in perspektivischer Ansicht und
- Fig. 2: eine Schnittansicht des Betätigungsmoduls gemäß Fig. 1 in einer eine Nockenwelle schneidenden Ebene.

Die in Fig. 1 und 2 dargestellte, bevorzugte Ausführungsform eines erfindungsgemäßen Betätigungsmoduls umfasst eine Zylinderkopfhaube 10 mit geteilten Lagerbrücken 12 und zwei Nockenwellen 14, die jeweils erste und zweite Nockenstücke 16, 17 aufweisen. Die Zylinderkopfhaube 10 weist ferner für jede der Nockenwellen 14 beidseits jeweils eine ungeteilte Lagerstelle 18 auf, wobei in einer von zwei Lagerstellen 18 für eine Nockenwelle 14 ein Wälzlager 20, insbesondere Kugellager, angeordnet ist. Das Wälzlager 20 stellt gleichzeitig eine axiale Fixierung der Nocken- bzw. Zahnwelle 14 zur Verfügung.

Die ersten Nockenstücke 16 sind drehfest und axial fest auf der Nockenwelle 14 angeordnet. Die zweiten Nockenstücke 17 sind drehfest mit der Nockenwelle 14 verbunden, jedoch zusätzlich um einen vorbestimmten Weg axial relativ zur Nockenwelle verschiebbar, wie mit Doppelpfeilen 24 angedeutet, so dass wahlweise verschiedene Nockenkonturen für eine Betätigung eines jeweiligen Gaswechselventils (nicht dargestellt) eingestellt werden können. Auf diese Weise steht ein Ventilumschaltmechanismus zur Verfügung. Entsprechende Schaltvorrichtungen 22 zum axialen Verschieben der zweiten Nockenstücke 17 sind an der Zylinderkopfhaube 10 angeordnet.

Jedes Nockenstück 16, 17 weist einstückig ein Lagerelement 26 auf und die Nockenstücke 16, 17 sind in den geteilten Lagerbrücken 12 angeordnet, so dass die Nockenstücke 16, 17 bzw. deren jeweiliges Lagerelement 26 jeweils zwischen der jeweiligen Lagerbrücke 12 und der Nockenwelle 14 angeordnet sind. Die Lagerbrücken 12 umfassen jeweils eine Lagerbasis 28, die einstückig mit der Zylinderkopfhaube 10 ausgebildet ist, und einen Lagerdeckel 30 (Fig. 2). In der Darstellung von Fig. 1 sind die Lagerdeckel noch nicht auf den jeweiligen Lagerbasen 28 befestigt, so dass von den geteilten Lagerbrücken 12 nur die Lagerbasen 28 zu sehen sind. Jeweils eine Lagerbasis 28 und ein Lagerdeckel 30 bilden eine Lageröffnung aus, durch die eine Nockenwelle greift und die eine der Nockenwelle 14 zugewandte Lagerfläche 32 ausbildet (Fig. 2). Die Nockenstücke 16, 17 bzw. deren Lagerelemente 26 sind in der jeweiligen Lagerbrücke 12 zwischen der Nockenwelle 14 und der Lagerfläche 32 angeordnet.

Durch die geteilten Lagerbrücken 12 kann ein Gehäuse der Zylinderkopfhaube 10 ungeteilt ausgebildet sein. Auf diese Weise ist die Zylinderkopfhaube 10 einfacher abzudichten als eine Zylinderkopfhaube 10 mit geteiltem Gehäuse, wobei die Gehäuseteile die beiden komplementären Teile (Basis und Deckel) der geteilten Lagerbrücke aufweisen.

Zur Montage des erfindungsgemäßen Betätigungsmoduls wird beispielhaft wie folgt vorgegangen:
Zunächst werden die Nockenstücke 16, 17 in die Lagerbasen 28 der geteilten Lagerbrücken 12 derart eingelegt, dass die Lagerelemente 26 der Nockenstücke 16, 17 an der jeweiligen von der Lagerbasis 28 ausgebildeten Lagerfläche 32 anliegen. Die Nockenstücke 16, 17 werden dann lagerichtig ausgerichtet. Auf die noch nicht montierten Nocken- bzw. Zahnwellen 14 wird jeweils ein Wälzlager 20, beispielsweise Kugellager, insbesondere ein Rillenkugellager, an einer Stelle aufgepresst, die nach der Montage der Nockenwelle 14 in einer jeweiligen Lagergasse der Zylinderkopfhaube 10 im Bereich der ungeteilten Lagerstelle 18 liegt. Betätigungseinrichtungen für die axial verschiebbaren zweiten Nockenstücke 17 werden vormontiert. Diese Betätigungseinrichtungen umfassen beispielsweise Feder und Kugel, die beim Einschieben der Nockenwelle 14 verrasten. Anschließend wird die Nockenwelle 14 durch die ungeteilten Lagerstellen 18 und die Nockenstücke 16, 17 in den Lagerbrücken 12 axial eingeschoben. Die Nockenwelle 14 ist dadurch endseitig durch die ungeteilten Lager 18 direkt und durch die geteilten Lagerbrücken 12 indirekt über die Nockenstücke 16, 17 gelagert. Das Wälzlager 20 wird in die ungeteilte Lagerstelle 18 eingepresst. Als nächstes erfolgt die Montage eines ersten Endstückes 34 mit Pumpennocken sowie die Montage eines zweiten Endstückes 36 mit Wasserpumpenantrieb. Schließlich werden die ersten Nockenstücke 16 mechanisch fest mit der Nockenwelle 14, beispielsweise mittels Verstiften, verbunden, so dass diese ersten Nockenstücke 16 drehfest und axial fixiert mit der Nockenwelle 14 verbunden sind.
Anschließend wird noch an der Seite der Wälzlager 20 eine Wellendichtung eingepresst und an dem gegenüberliegenden Ende der Nockenwellen 14 ein Deckel 38 montiert.

Insgesamt ergeben sich aus der Erfindung noch folgende Vorteile:
- Der Zylinderkopf eines Motors mit konventioneller Nockenwelle und eines Motors mit variablem Ventiltrieb sind identisch. Alle Umfänge, die sich zwischen den Motorenvarianten ändern, sind innerhalb der Zylinderkopfhaube untergebracht. So kann ein Haubenmodul mit konventioneller Nockenwelle und ein Haubenmodul mit einem schaltbaren Ventiltrieb, der eine Abschaltung der Ventile von 2 Zylindern realisiert, für einen ansonsten konstruktiv unveränderten Motor vorgesehen werden. Beide Varianten sind realisierbar ohne den Basismotor zu ändern. Bei bisher bekannten Konstruktionen sind hierfür zwei unterschiedliche Zylinderköpfe notwendig.
- Die Nockenstücke werden in die geteilten Lager innerhalb der Zylinderkopfhaube eingelegt und die verzahnte Antriebswelle anschließend in die Zylinderkopfhaube eingesteckt. So sind das erste und das letzte Lager der Nockenwelle ungeteilt. Dies reduziert die Reibung dieser Lager und ermöglicht eine nach außen abgeschlossene Zylinderkopfhaube. Es ist nicht notwendig, die Zylinderkopfhaube auf Höhe der Nockenwellen komplett zu trennen, um die vorher montierte Nockenwelle einzulegen. Somit ist auch keine Abdichtung der außen liegenden Trennfuge notwendig. Alle Trennfugen der Lagerung liegen innerhalb der Haube und müssen somit nicht öldicht abgedichtet werden.
- Als Axiallager wird ein Kugellager eingesetzt. Wenn man diese Kugellager axial in ein geschlossenes Lager einpresst und so fixiert, wird es annähernd rotationssymmetrisch verpresst. Wenn man ein Kugellager in ein geteiltes Lager einlegt und mit einer Lagerbrücke versieht, wird es in eine ovale Form gedrückt. Alternativ ist es allerdings möglich ein konventionelles Gleitlager vorzusehen, welches wiederum über eine ungeteilte Lauffläche und damit Reibleistungsvorteile besitzt.

### Bezugszeichenliste

- 10: Zylinderkopfhaube
- 12: geteilte Lagerbrücke
- 14: Nockenwelle
- 16: erstes Nockenstück, fest
- 17: zweites Nockenstück, axial verschiebbar.
- 18: ungeteilte Lagerstelle
- 20: Wälzlager / Kugellager
- 22: Schaltvorrichtung
- 24: Doppelpfeil
- 26: Lagerelement
- 28: Lagerbasis
- 30: Lagerdeckel
- 32: Lagerfläche
- 34: erstes Endstück mit Pumpennocken
- 36: zweites Endstück mit Wasserpumpenantrieb
- 38: Deckel

## Patentansprüche

1. Betätigungsmodul für mindestens ein Gaswechselventil einer Brennkraftmaschine mit einer Zylinderkopfhaube (10) und mindestens einer Nockenwelle (14), insbesondere Zahnwelle, mit mindestens einem auf der Nockenwelle (14) angeordneten Nockenstück (16, 17), **dadurch gekennzeichnet, dass**
die Zylinderkopfhaube (10) zum Lagern der Nockenwelle (14) mindestens eine geteilte Lagerbrücke (12) aufweist, die eine Lagerbasis (28) und einen Lagerdeckel (30) aufweist, die jeweils eine Lageröffnung mit radial innen liegender Lagerfläche (32) ausbilden, und wobei
mindestens ein Nockenstück (16, 17) ein Lagerelement (26) aufweist, welches in einer der mindestens einen geteilten Lagerbrücke (12) radial zwischen der Nockenwelle (14) und der Lagerfläche (32) angeordnet ist.

2. Betätigungsmodul nach Anspruch 1, **dadurch gekennzeichnet, dass** mindestens ein Lagerelement (26) und ein Nockenstück (16, 17) einstückig miteinander ausgebildet sind.

3. Betätigungsmodul nach mindestens einem der vorhergehenden Ansprüche, **dadurch gekennzeichnet, dass** die Zylinderkopfhaube (10) mindestens eine ungeteilte Lagerstelle (18) aufweist.

4. Betätigungsmodul nach Anspruch 3, **dadurch gekennzeichnet, dass** in mindestens einer ungeteilten Lagerstelle (18) ein Wälzlager (20), insbesondere ein Kugellager, angeordnet ist.

5. Betätigungsmodul nach Anspruch 2 oder 3, **dadurch gekennzeichnet, dass** die Nockenwelle (14) eine verzahnte Antriebswelle aufweist, wobei diese in einer ungeteilten Lagerstelle (18) gelagert ist.

6. Betätigungsmodul nach mindestens einem der vorhergehenden Ansprüche, **dadurch gekennzeichnet, dass** mindestens ein Nockenstück (17) derart ausgebildet und angeordnet ist, dass dieses auf der Nockenwelle (14) axial verschiebbar ist.

7. Betätigungsmodul nach mindestens einem der vorhergehenden Ansprüche, **dadurch gekennzeichnet, dass** die Lagerbasis (28) einstückig mit der Zylinderkopfhaube (10) ausgebildet ist.

8. Verfahren zum Zusammenbau eines Betätigungsmodul für mindestens ein Gaswechselventil einer Brennkraftmaschine, wobei das Betätigungsmodul gemäß mindestens einem der vorhergehenden Ansprüche ausgebildet ist und mindestens eine ungeteilte Lagerstelle (18) aufweist, **gekennzeichnet durch** folgende Schritte,
(a) Einlegen mindestens eines oder aller Nockenstücke (16, 17) mit Lagerelementen (26) in eine jeweilige geteilte Lagerbrücke (12);
(b) Einschieben der Nockenwelle (14) **durch** die Lagerelemente (26).

9. Verfahren nach Anspruch 8, **dadurch gekennzeichnet, dass** während oder nach Schritt (a) die Nockenstücke (16, 17) ausgerichtet werden.

10. Verfahren nach Anspruch 8 oder 9, **dadurch gekennzeichnet, dass** vor oder nach Schritt (b) mindestens ein Lagerdeckel (30) auf einer jeweiligen Lagerbasis (28) befestigt wird.

11. Verfahren nach mindestens einem der Ansprüche 8 bis 10, **dadurch gekennzeichnet, dass** vor Schritt (a) mindestens ein Wälzlager (20), insbesondere ein Kugellager (20), auf mindestens eine Nockenwelle (14) an einer Stelle aufgepresst wird, die nach Schritt (b) im Bereich der ungeteilten Lagerstelle (18) angeordnet ist.

12. Verfahren nach Anspruch 11, **dadurch gekennzeichnet, dass** nach Schritt (b) das Wälzlager (20) in der ungeteilten Lagerstelle (18) befestigt, insbesondere in die ungeteilte Lagerstelle (18) eingepresst, wird.

13. Verfahren nach mindestens einem der Ansprüche 8 bis 12, **dadurch gekennzeichnet, dass** nach Schritt (a) und vor Schritt (b) ein Betätigungsmechanismus für ein auf der Nockenwelle (14) axial verschiebbares Nockenstück (17) montiert wird.

14. Verfahren nach mindestens einem der Ansprüche 8 bis 13, **dadurch gekennzeichnet, dass** in Schritt (a) die Nockenstücke (16, 17) jeweils in eine Lagerbasis (28) eingelegt werden.

15. Verfahren nach mindestens einem der Ansprüche 8 bis 14, **dadurch gekennzeichnet, dass** nach Schritt (b) mindestens ein Nockenstück (16) drehfest mit der Nockenwelle (14) verbunden, insbesondere verstiftet, wird.

## Claims

1. Actuation module for at least one gas exchange valve of an internal combustion engine, having a cylinder-head cover (10) and at least one camshaft (14), in particular toothed shaft, with at least one cam piece (16, 17) arranged on the camshaft (14), **characterized in that** the cylinder-head cover (10) has, for the mounting of the camshaft (14), at least one split bearing bracket (12) which has a bearing base (28) and a bearing cover (30), which in each case form a bearing opening with a radially internally situated bearing surface (32), and wherein at least one cam piece (16, 17) has a bearing element (26) which is arranged in one of the at least one split bearing brackets (12) radially between the camshaft (14) and the bearing surface (32).

2. Actuation module according to Claim 1, **characterized in that** at least one bearing element (26) and one cam piece (16, 17) are formed integrally with one another.

3. Actuation module according to at least one of the preceding claims, **characterized in that** the cylinder-head cover (10) has at least one non-split bearing point (18).

4. Actuation module according to Claim 3, **characterized in that** a rolling bearing (20), in particular a ball bearing, is arranged in at least one non-split bearing point (18).

5. Actuation module according to Claim 2 or 3, **characterized in that** the camshaft (14) has a toothed drive shaft, wherein said drive shaft is mounted in a non-split bearing point (18).

6. Actuation module according to at least one of the preceding claims, 1 **characterized in that** at least one cam piece (17) is designed and arranged so as to be axially displaceable on the camshaft (14).

7. Actuation module according to at least one of the preceding claims, **characterized in that** the bearing base (28) is formed integrally with the cylinder-head cover (10).

8. Method for assembling an actuation module for at least one gas exchange valve of an internal combustion engine, wherein the actuation module is designed according to at least one of the preceding claims and has at least one non-split bearing point (18), **characterized by** the following steps:
(a) placing at least one or all of the cam pieces (16, 17) with bearing elements (26) into a respective split bearing bracket (12);
(b) pushing the camshaft (14) in through the bearing elements (26).

9. Method according to Claim 8, **characterized in that** the cam pieces (16, 17) are aligned during or after step (a).

10. Method according to Claim 8 or 9, **characterized in that**, before or after step (b), at least one bearing cover (30) is fastened to a respective bearing base (28).

11. Method according to at least one of Claims 8 to 10, **characterized in that**, before step (a), at least one rolling bearing (20), in particular a ball bearing (20), is pressed onto at least one camshaft (14) at a location which, after step (b), is arranged in the region of the non-split bearing point (18).

12. Method according to Claim 11, **characterized in that** the rolling bearing (20) is fastened in the non-split bearing point (18), in particular pressed into the non-split bearing point (18), after step (b).

13. Method according to at least one of Claims 8 to 12, **characterized in that** an actuating mechanism for a cam piece (17) which is axially displaceable on the camshaft (14) is installed after step (a) and before step (b).

14. Method according to at least one of Claims 8 to 13, **characterized in that**, in step (a), the cam pieces. (16, 17) are placed into in each case one bearing base (28).

15. Method according to at least one of Claims 8 to 14, **characterized in that**, after step (b), at least one cam piece (16) is rotationally conjointly connected, in particular pinned, to the camshaft (14).

## Revendications

1. Module d'actionnement pour au moins une soupape d'échange des gaz d'un moteur à combustion interne comprenant un couvercle de culasse (10) et au moins un arbre à cames (14), en particulier un arbre denté, comprenant au moins une came (16, 17) disposée sur l'arbre à cames (14),
**caractérisé en ce que** le couvercle de culasse (10) comprend au moins une console de palier divisée (12) pour supporter l'arbre à cames (14), laquelle console de palier comprend une base de palier (28) et un chapeau de palier (30) qui forment respectivement une ouverture de palier présentant une surface de palier (32) située radialement à l'intérieur, et au moins une came (16, 17) comprenant un élément de palier (26), lequel est disposé radialement entre l'arbre à cames (14) et la surface de palier (32) dans l'une des au moins une console de palier divisée (12).

2. Module d'actionnement selon la revendication 1, **caractérisé en ce qu'**au moins un élément de palier (26) et une came (16, 17) sont réalisés d'un seul tenant l'un avec l'autre.

3. Module d'actionnement selon au moins l'une quelconque des revendications précédentes, **caractérisé en ce que** le couvercle de culasse (10) comprend au moins un point de palier non divisé (18).

4. Module d'actionnement selon la revendication 3, **caractérisé en ce qu'**un palier à roulement (20), en particulier un palier à billes, est disposé dans au moins un point de palier non divisé (18).

5. Module d'actionnement selon la revendication 2 ou 3, **caractérisé en ce que** l'arbre à cames (14) comprend un arbre d'entraînement denté, celui-ci étant supporté dans un point de palier non divisé (18).

6. Module d'actionnement selon au moins l'une quelconque des revendications précédentes, **caractérisé en ce qu'**au moins une came (17) est réalisée et disposée de telle sorte que celle-ci soit axialement coulissante sur l'arbre à cames (14).

7. Module d'actionnement selon au moins l'une quelconque des revendications précédentes, **caractérisé en ce que** la base de palier (28) est réalisée d'un seul tenant avec le couvercle de culasse (10).

8. Procédé d'assemblage d'un module d'actionnement pour au moins une soupape d'échange de gaz d'un moteur à combustion interne, le module d'actionnement étant réalisé selon au moins l'une quelconque des revendications précédentes et comprenant au moins un point de palier non divisé (18), **caractérisé par** les étapes suivantes :
(a) introduction d'au moins une ou de toutes les cames (16, 17) présentant des éléments de palier (26) dans un pont de palier divisé (12) respectif ;
(b) insertion de l'arbre à cames (14) à travers les éléments de palier (26).

9. Procédé selon la revendication 8, **caractérisé en ce que** les cames (16, 17) sont orientées pendant ou après l'étape (a).

10. Procédé selon la revendication 8 ou 9, **caractérisé en ce qu'**au moins un chapeau de palier (30) est fixé sur une base de palier (28) respective avant ou après l'étape (b).

11. Procédé selon au moins l'une quelconque des revendications 8 à 10, **caractérisé en ce qu'**avant l'étape (a), au moins un palier à roulement (20), en particulier un palier à billes (20), est pressé sur au moins un arbre à cames (14) en un point qui est disposé après l'étape (b) dans la région du point de palier non divisé (18).

12. Procédé selon la revendication 11, **caractérisé en ce qu'**après l'étape (b), le palier à roulement (20) est fixé dans le point de palier non divisé (18), en particulier pressé dans le point de palier non divisé (18).

13. Procédé selon au moins l'une quelconque des revendications 8 à 12, **caractérisé en ce qu'**un mécanisme d'actionnement pour une came (17) axialement coulissante sur l'arbre à cames (14) est monté après l'étape (a) et avant l'étape (b).

14. Procédé selon au moins l'une quelconque des revendications 8 à 13, **caractérisé en ce que** les cames (16, 17) sont respectivement introduites dans une base de palier (28) dans l'étape (a).

15. Procédé selon au moins l'une quelconque des revendications 8 à 14, **caractérisé en ce qu'**après l'étape (b), au moins une came (16) est reliée de manière solidaire en rotation, en particulier goupillée, à l'arbre à cames (14).
